# EUROPÄISCHE PATENTSCHRIFT

(11) **EP 0 350 577 B1**
(45) Veröffentlichungstag und Bekanntmachung des Hinweises auf die Patenterteilung: **03.03.1993**
(21) Anmeldenummer: 89107095.5
(22) Anmeldetag: 20.04.1989
(51) Int. Cl.: E04B 9/00

(54) **Vorrichtung zum Abhängen C-förmiger Tragschienen**
Device for suspending C-shaped sections
Dispositif de suspension pour profilés à section en C

(30) Priorität: 25.06.1988 DE 3821497
(43) Veröffentlichungstag der Anmeldung: 17.01.1990
(73) Patentinhaber: Profil-Vertrieb GmbH, 76571 Gaggenau (DE)
(72) Erfinder: Eckert, Jürgen, D-7573 Sinzheim (DE); Hertweck, Theo, D-7570 Baden-Baden 19 (DE)
(74) Vertreter: Geitz, Heinrich, Dr.-Ing.

(56) Entgegenhaltungen:
- EP-A- 0 118 590
- DE-A- 2 652 481
- DE-A- 3 409 992
- FR-A- 2 096 974
- FR-A- 2 467 927
- FR-A- 2 546 939

## Beschreibung

Die Erfindung bezieht sich auf eine Vorrichtung zum Abhängen C-förmiger Tragschienen gemäß dem Oberbegriff des Anspruchs 1.

Vorrichtungen dieser Art sind bekannt. Sogenannte Ankerhänger werden beim Aufbau von Unterkonstruktionen für abgehängte Unterdecken zum Abhängen von Deckentragschienen verwendet, sogenannte Winkelanker hingegen zum Verbinden einander im wesentlichen rechtwinklig kreuzender Tragschienen.

Bei den Tragschienen handelt es sich um leichte Blechprofile mit einem in der Montagelage unten liegenden Profilsteg und sich von diesem im Abstand voneinander erstreckenden, nach oben gerichteten Profilschenkeln, längs deren Oberkanten nach einwärts gerichtete Flanschen abgekantet sind.

Bei den Ankerhängern handelt es sich in der Regel um aus Blechen ausgeschnittene flache Stanzteile, die in einer Stellung ihres Ankerkopfs quer zur Längserstreckung der C-förmigen Tragschienen mit ihren seitlichen Halteabschnitten derart in die Tragschienen eingreifen, daß eine formschlüssige Verbindung zwischen den seitlichen Halteabschnitten und den nach einwärts gerichteten Flanschen der Tragschienen zustandekommt. Die Breite des Ankerstegs mit den Halteabschnitten ist dabei annähernd gleich dem Innenmaß zwischen den Profilschenkeln der Tragschienen und die dazu rechtwinklig verlaufende Erstreckung ist so bemessen, daß die Halteabschnitte die erwähnten Halteflanschen der Tragschienen hintergreifen, während die vom Ankersteg entfernte Seite des Ankerkopfs sich auf dem Profilsteg der Tragschiene abstützt.

Beim Aufbau einer Unterkonstruktion werden an den für letztere bestimmten Tragschienen die Ankerhänger in vorbestimmten Abständen voneinander montiert und dann beispielsweise an Abhängemittel angehängt, die an der mit einer derartigen Unterkonstruktion zu versehenden Baukörperdecke vormontiert sind. Häufig handelt es sich dabei um an der Bauwerksdecke lagerichtig angebrachte Hängedrähte, die dann in an den Ankerstegen der Ankerhänger befestigte Klemmhalterungen eingeführt werden. Dadurch kommt in hier im einzelnen nicht interessierender Weise eine zugfeste Verbindung zwischen den Klemmhalterungen und den genannten Hängedrähten zustande.

Auch bei den Winkelankern handelt es sich in aller Regel um aus Blechen ausgeschnittene flache Stanzteile mit einem zwei seitliche Halteabschnitte aufweisenden Ankerkopf, der in der Montagelage in gleicher Weise wie der Ankerkopf eines Ankerhängers von der Offenseite aus in eine Tragschiene eingesetzt ist und mit den seitlichen Halteabschnitten die einwärts abgekanteten Randflanschen an den freien Längskanten der Tragschienenschenkel hintergreift.

Winkelanker dienen beispielsweise der unterseitigen Anbringung von C-förmigen Deckenprofilen an im Abstand voneinander in einer Ebene in Parallellage verlaufenden Tragschienen mit C- oder U-förmigem Querschnitt, die ihrerseits beispielsweise mittels der oben erwähnten Ankerhänger an einer Rohbaudecke abgehängt sind. Derartige Winkelanker finden aber auch beim Aufbau doppelschaliger Unterdecken Verwendung, etwa bei Unterdecken mit einer oberseitigen und auf einer an einer Rohbaudecke abgehängten Unterkonstruktion aufgenommenen Feuerschutzabdeckung und einer unterseitigen Sichtdecke, deren Platten oder Paneele an einer unter der die Feuerschutzabdeckung tragenden Unterkonstruktion abgehängten Unterkonstruktion befestigt sind, die ihrerseits aus unter Verwendung von Winkelankern an der die Feuerschutzabdeckung tragenden Unterkonstruktion angebrachten C-förmigen Tragschienen besteht.

Während bei den Ankerhängern der sich in der Montagelage auf der Offenseite der Tragschienen vom Ankerkopf forterstreckende Mittelsteg mit Mitteln zum Befestigen an einer Rohbaudecke, wie Klemmhalterungen für die Aufnahme eines vormontierten Hängedrahtes, ausgerüstet ist, sind bei den Winkelankern die jeweils vom Ankerkopf entfernten Enden der Ankerstege als abbiegbare Haltelaschen ausgebildet. Bei bestimmungsgemäßer Verwendung werden die Winkelanker in gleicher Weise wie die Ankerhänger so an unter einer bereits abgehängten Unterkonstruktion anzubringenden Tragschienen montiert, daß die Ankerstege in Querstellung zur Längserstreckung der Tragschienen sich auf deren Offenseite forterstrecken. Die so mit vormontierten Winkelankern ausgerüsteten Tragschienen werden dann unterseitig an bereits montierten U- oder C-förmigen Tragschienen angelegt, daß die hochstehenden Ankerstege sich seitlich jeweils an einem hochstehenden Profilsteg einer Tragschiene der bereits montierten Unterkonstruktion entlang erstrecken. Die formschlüssig feste Verbindung einer unteren Tragschiene mit einer sich rechtwinklig zu dieser erstreckenden oberen Tragschiene erfolgt dann in der Weise, daß die hochstehenden Enden der Ankerstege um die Oberkante der hochstehenden Profilstege eines oberen Tragprofils herumgebogen werden, wodurch die unteren Tragschienen mit den oberen Tragschienen mehr oder weniger verspannt und an letzteren klapperfrei festgelegt werden.

Sowohl bei den Tragschienen als auch bei den Ankerhängern und Winkelankern handelt es sich um Massenteile, bei denen unvermeidbar auftretende Maßabweichungen dazu führen können, daß vormontierte Ankerhänger nicht lagesicher in den Tragschienen gehalten sind. Demgemäß gestaltet sich das Anhängen der mit vormontierten Ankerhängern ausgerüsteten Tragschienen an die an einer Bauwerksdecke vormontierten Abhängemittel häufig als schwierig und zeitaufwendig. Sinngemäß gleiches gilt beim Verbinden einander kreuzender Tragschienen, weil die vormontierten Winkelanker leicht aus ihrer Montagelage abkippen, bevor die oberen Enden der als Haltelasche ausgebildeten Ankerstege in eine die hochstehenden Schenkel der jeweils oberen Tragschiene übergreifende Haltelage abgebogen werden können.

Typische Vorrichtungen zum Abhängen C-förmiger Tragschienen der vorstehend erläuterten Art sind in den DE-A-3 409 992 und 2 652 481 sowie in den FR-A-2 546 939 und 2 467 927 beschrieben.

Bei den Ankerhängern nach den FR-A-2 546 939 und 2 467 927, die für das Abhängen von Tragschienen mit sich längs der Ränder der Tragschenkel in eine Ebene nach innen abgebogenen Randflanschen bestimmt sind, ist keine sichere Halterung der vormontierten Ankerhänger gewährleistet, so daß diese beim Abhängen einer entsprechend ausgerüsteten Tragschiene aus ihren Montagelagen kippen können. Zwar haben die Halteabschnitte des Ankerhängers nach der FR-A-2 546 939 rechtwinklig zur Ebene des Ankerkopfs abgebogene Laschen, die in der Montagelage die Randflanschen der abzuhängenden Tragschienen hintergreifen, was eine verbesserte Lastverteilung gewährleistet, aber eine irgendwie geartete Sicherung gegen unerwünschtes Kippen der vormontierten Ankerhänger ist nicht vorgesehen.

Bei den Ankerhängern nach den DE-A-3 409 992 und 2 652 481 hintergreifen in der Montagelage die Halteabschnitte der Ankerköpfe die nach einwärts gerichteten Randflanschen der Tragschienen punktförmig, was leicht zu Deformationen der Tragschienenflanschen führen kann. Während beim Gegenstand der DE-A-2 652 481 keine lagesichere Halterung der vormontierten Ankerhänger gewährleistet ist, so daß diese beim Abhängen einer mit vormontierten Ankerhängern ausgerüsteten Tragschiene aus ihren vormontierten Lagen kippen können, offenbart die DE-A-3 409 992 (die dem Gegenstand des Anspruches 1 am nächsten Kommt) als Mittel zur lagesicheren Halterung der Ankerhänger in der Montagelage seitliche Stützlaschen und Federzungen. Sowohl die Stützlaschen als auch die Federzungen sind nach einer Seite vom Ankerkopf herausgeformt. In der Montagelage stehen die Stützlaschen auf dem Profilsteg einer Tragschiene auf und vermitteln zusammen mit den im Abstand von den Angriffspunkten der Halteabschnitte an den Tragschienen-Randflanschen angreifenden Federzungen eine Lagesicherung vormontierter Ankerhänger.

Demgemäß besteht die der Erfindung zugrundeliegende Aufgabe in der Schaffung einer einfach montierbaren Vorrichtung zum Abhängen C-förmiger Tragschienen, die im vormontierten Zustand lagesicher in der jeweiligen Tragschiene aufgenommen und gehalten ist und auch die Aufnahme größerer Lasten ohne die Gefahr von Deformationen im Bereich der seitlichen Halteabschnitte und der von diesen in der Montagelage hintergriffenen Randflanschen der Tragschienen ermöglicht.

Gelöst ist diese Aufgabe dadurch, daß bei der Vorrichtung nach dem Oberbegriff des Patentanspruchs 1 die seitlichen Halteabschnitte etwa halbkreisbogenförmig aus der Ebene des Ankerkopfmittelteils herausgeformt und mit nach der zum Ankersteg hinweisenden Seite gekrümmten, in der Montagelage die Tragschienen-Randflanschen hintergreifenden Halteflächen versehen sind.

Während bei bekannten Vorrichtungen dieser Art in aller Regel die Breite der Halteabschnitte gleich der gewählten Blechstärke war, besitzen die Halteabschnitte der erfindungsgemäßen Vorrichtung jeweils zwei beabstandete Angriffsbereiche und hintergreifen die Tragschienen-Randflanschen mit ihren Halteflächen im wesentlichen über ihre gesamte Längenerstreckung. Sie sind daher bei guter Lastverteilung im vormontierten Zustand sicher gehalten und die Gefahr des Kippens um eine quer zur Tragschienenlängsrichtung verlaufende Achse ist praktisch ausgeschlossen, weil angesichts der halbkreisbogenförmig aus der Ebene des Ankerkopf-Mittelteils herausgeformten Halteabschnitte und der nach der zum Ankersteg hinweisenden Seite gekrümmten Halteflächen letztere die Tragschienen-Randflanschen auf großer Länge formschlüssig hintergreifen.

Eine vorteilhafte Weiterbildung der Erfindung sieht vor, daß die Erstreckung der Halteabschnitte in Richtung des Ankerstegs größer ist als die Höhe der Profilschenkel der abzuhängenden Tragschienen und daß die Halteabschnitte mit seitlichen Ausklinkungen versehen sind, deren vom Ankersteg entfernte Begrenzungen die gekrümmten Halteflächen bilden, welche die Tragschienen-Randflanschen in der Montagelage hintergreifen. Wenn die Erstreckung der Ausklinkungen in den seitlichen Halteabschnitten entsprechend der Erstreckung der Tragschienen-Randflanschen in Richtung der Höhe der Profilschenkel bemessen ist, vermitteln die in der Montagelage in die Ausklinkungen hineinragenden und von den unteren Begrenzungen der Ausklinkungen hintergriffenen Randflanschen eine weitere Sicherung gegen unerwünschtes Kippen im vormontierten Zustand.

Gleichfalls im Sinne einer verbesserten Festlegung im vormontierten Zustand dient eine Ausgestaltung der erfindungsgemäßen Vorrichtung dergestalt, daß der Ankerkopf und/oder die Halteabschnitte auf der vom Ankersteg entfernten Seite mit Füßchen versehen sind, die in der Montagelage auf dem Tragschienen-Profilsteg gewissermaßen punktuell aufstehen. Dadurch wird auch dann eine lagesichere Halterung im Vormontagezustand erreicht, wenn die abzuhängenden Tragschienen im Bereich ihrer Profilstege geringfügige Deformationen aufweisen, die beim Transport und/oder bei der Montage leicht eintreten können.

Bei der Ausbildung der Vorrichtung als Winkelanker sieht eine weitere erfindungsgemäße Ausgestaltung vor, daß der vom Ankerkopf entfernte Endabschnitt des Ankerstegs als abbiegbare Haltelasche ausgebildet und in einem der Höhe der Tragschienen-Profilschenkel entsprechenden Abstand von den seitlichen Halteabschnitten mit einer quer zur Ankerstegerstreckung nach der Seite der Halteabschnitte herausgeformten Federzunge versehen ist, die beim Anhängen einer mit vormontierten Winkelankern ausgerüsteten Tragschiene an eine Tragschiene einer bereits abgehängten Unterkonstruktion in einfacher Weise auf die Oberkante der zu der bereits abgehängten Unterkonstruktion gehörenden Tragschiene aufgeclipt werden kann, bevor die abbiegbare Haltelasche um die Oberkante der erwähnten oberen Tragschiene herumgebogen wird.

Anhand der beigefügten Zeichnung sollen nachstehend zwei Ausführungsformen der Erfindung erläutert werden. In schematischen Ansichten zeigen:
- Fig. 1: einen Ankerhänger mit teilweise weggebrochenem Ankersteg für sich allein in einer perspektivischen Ansicht,
- Fig. 2: in einer seitlichen Ansicht die Abhängung einer strichpunktiert dargestellten C-förmigen Tragschiene einer Unterkonstruktion an einer nicht veranschaulichten Baukörperdecke unter Verwendung eines erfindungsgemäßen Ankerhängers,
- Fig. 3: in einer Ansicht gemäß der Schnittlinie III-III in Fig. 2 (bei Weglassung des Hängedrahtes) den die Abhängung der - strichpunktiert angedeuteten - Tragschiene vermittelnden Ankerhänger, dessen Ankerkopf mit den seitlichen Halteabschnitten die einwärts gerichteten Flanschen der Tragschiene hintergreift,
- Fig. 4: den Ankerhänger in einer Seitenansicht zu Fig. 3, ebenfalls in Montagelage mit einer - strichpunktiert angedeuteten - Tragschiene,
- Fig. 5: eine Draufsicht zu Fig. 2, gleichfalls mit strichpunktiert angedeuteter Tragschiene,
- Fig. 6: eine Abwicklung des Ankerkopfs mit nur angedeutetem Ankersteg in einer Ansicht ähnlich Fig. 3,
- Fig. 7: ebenfalls in einer perspektivischen Ansicht wie in Fig. 1 einen Winkelanker für sich allein,
- Fig. 8: den an einer strichpunktiert angedeuteten Tragschiene vormontierten Winkelanker in einer Ansicht ähnlich Fig. 3,
- Fig. 9: eine Seitenansicht zu Fig. 8 und
- Fig. 10: in einer Fig. 9 entsprechenden Ansicht die Anbringung einer C-förmigen Tragschiene unter einer zu einer bereits abgehängten Unterkonstruktion gehörenden Tragschiene.

Bei der in den Fig. 1 bis 4 strichpunktiert angedeuteten Tragschiene 10 handelt es sich um ein C-förmiges Blechprofil mit einem in der Montagelage untenliegenden Profilsteg 11 und sich im Abstand voneinander vom Profilsteg nach oben erstreckenden Profilschenkeln 12, von deren jeweils vom Profilsteg 11 entfernten Längskanten 13 Randflanschen 14 nach innen abgekantet sind.

In Fig. 2 sind längs der Tragschiene im Abstand voneinander zwei Ankerhänger 18 angeordnet, die in unten noch zu beschreibender Weise formschlüssig zwischen die in der Montagelage hochstehenden Profilschenkel 12 der Tragschiene 10 eingreifen und ihrerseits mittels mit an einer nichtgezeigten Baukörperdecke befestigten Hängedrähten 15 zusammenwirkender Klemmfedern 16 an den genannten Hängedrähten abgehängt sind.

Bei dem Ankerhänger 18 handelt es sich um ein Blechformteil mit einem symmetrisch zu einer Mittelachse 19 ausgebildeten Ankerkopf 20, der zwei seitliche Halteabschnitte 21 besitzt, und mit einem sich auf einer Seite vom Ankerkopf forterstreckenden und mit diesem einstückig ausgebildeten Ankersteg 22. Die seitlichen Halteabschnitte 21 des Ankerkopfs 20 sind ebenfalls einstückig mit diesem ausgebildet und aus der vom Ankersteg 22 und dem Mittelteil des Ankerkopfs aufgespannten Ebene jeweils nach einer Seite halbkreisförmig abgebogen. In beiden Halteabschnitten 21 befinden sich, wie insbesondere Fig. 6 anhand einer Abwicklung zeigt, in der Nähe ihrer zum Ankersteg 22 hinweisenden Enden Ausklinkungen 24, deren Erstreckung in Richtung des Ankerstegs 22 so bemessen ist, daß sie zwanglos die einwärts gerichteten Randflanschen 14 an den vom Profilsteg 11 entfernten Enden der Profilschenkel 12 der Tragschienen zu übergreifen vermögen. Auf der vom Ankersteg 22 entfernten Seite sind die Begrenzungen 25 der Ausklinkungen 24 in den Halteabschnitten 21 bogenförmig ausgebildet und in der Mitte des Ankerkopfs 20 und an den Enden der kreisbogenförmig ausgebildeten Halteabschnitte 21 sind unterseitig Füßchen 26, 27 angeformt. Das Außenmaß der kreisbogenförmigen Halteabschnitte 21 ist etwas kleiner als das Innenmaß zwischen den Profilschenkeln 12 der mittels des Ankerhängers abzuhängenden Tragschienen 10 und die Erstreckung zwischen den unterseitigen Füßchen 26, 27 des Ankerkopfs 20 und der Halteabschnitte 21 und den vom Ankersteg entfernten bogenförmigen Begrenzungen 25 der Ausklinkungen 24 ist annähernd gleich dem Abstandsmaß zwischen dem Profilsteg 11 und den von den Profilschenkeln 12 einwärts abgekanteten Randflanschen 14. Im übrigen sind im Ankersteg hier nicht weiter interessierende Verstärkungssicken und Lochungen zum Befestigen beispielsweise der Klemmfeder 16 - oder anderer geeigneter Anhängemittel - vorgesehen.

Die Fig. 3 und 4 zeigen in Verbindung mit einer strichpunktiert angedeuteten Tragschiene 10 die Montagelage des Ankerhängers 18, in der die vom Ankersteg 22 und vom Mittelteil des Ankerkopfs 20 aufgespannte Ebene sich quer zur Längsrichtung der Tragschiene erstreckt. Die unterseitigen Füßchen 26, 27 des Ankerkopfs 20 und der daran halbkreisbogenförmig angeformten Halteabschnitte 21 stehen auf dem Profilsteg 11 der Tragschiene 10 auf, während die nach einwärts von den Profilschenkel 12 abgekanteten Randflanschen 14 in die seitlichen Ausklinkungen 24 der Halteabschnitte 21 eingreifen und ihrerseits von den kreisbogenförmigen unterseitigen Begrenzungen 25 der Ausklinkungen untergriffen werden. Der Ankerkopf mit den Halteabschnitten 21 ist somit zwischen dem Profilsteg 11 und den Randflanschen 14 der Tragschiene 10 verspannt und angesichts der in Tragschienenlängsrichtung im Abstand voneinander angeordneten Füßchen 26, 27 an der Unterseite des Ankerkopfs und an den Enden der kreisbogenförmigen Halteabschnitte stehen die Ankerhänger auf dem Profilsteg der Tragschiene auf. Dadurch ist die Gefahr eines Kippens der vormontierten Ankerhänger weitestgehend ausgeschlossen.

Die lagerichtige Halterung der Ankerhänger im vormontierten Zustand wird auch noch dadurch verstärkt, daß die bogenförmig ausgebildeten unteren Begrenzungen 25 der Ausklinkungen 24 in den Halteabschnitten 21 die einwärts abgekanteten Tragschienen-Randflanschen 14 über eine vorbestimmte Erstreckung in Tragschienenlängsrichtung hintergreifen. Letzteres führt auch zu einer Lastverteilung über einen vorbestimmten Längenabschnitt der Randflanschen der Tragschiene, so daß selbst beim Auftreten größerer Lasten Deformationen der Randflanschen praktisch ausgeschlossen sind. Deformationen an den Halteabschnitten selbst können angesichts deren halbkreisbogenförmiger Gestaltung und des Eingreifens der Tragschienen-Randflanschen in die erwähnten Ausklinkungen ohnehin nicht auftreten.

Die Montage des erfindungsgemäßen Ankerhängers 18 an den Tragschienen 10 gelingt in einfacher Weise, indem der Ankerkopf 20 des Ankerhängers zwischen den nach oben weisenden Profilschenkeln 12 der Tragschienen und den von den freien Längskanten der Profilschenkel nach einwärts gerichteten Randflanschen 14 in einer Schrägstellung zur Längserstreckung der Tragschienen eingeführt und dann um die Mittelachse 19 so gedreht wird, daß die vom Ankersteg 22 und vom Mittelteil des Ankerkopfs 20 aufgespannte Ebene sich rechtwinklig zur Längsrichtung der Tragschienen erstreckt. Bei dieser Drehung gelangen die Randflanschen 14 der Tragschiene in die Ausklinkungen 24 der seitlichen Halteabschnitte 21 und werden von den bogenförmig ausgebildeten unteren Begrenzungen 25 dieser Ausklinkungen hintergriffen. Die unterseitig an den Ankerkopf und die Halteabschnitte angeformten Füßchen 26, 27 stehen dann auf dem Profilsteg 11 der Tragschiene auf und der Ankerkopf ist zwischen dem genannten Profilsteg und den Tragschienen-Randflanschen 14 verspannt.

Angesichts der oben beschriebenen Ausbildung des Ankerkopfs 20 mit den seitlichen Halteabschnitten 21 sind die in der vorstehend erläuterten Weise vormontierten Ankerhänger 18 lagerichtig in der jeweiligen Tragschiene gehalten und der Anschluß der vormontierten Ankerhänger an ihrerseits an einer Rohbaudecke vormontierten Mitteln zum Abhängen gelingt in einfacher Weise. Bei dem als Ausführungsbeispiel veranschaulichten Ankerhänger ist mit dem Ankersteg 22 eine Klemmfeder 16 mittels Nieten 30 befestigt, die zwei sich nach der gleichen Seite vom Ankersteg divergierend zueinander forterstreckende Federschenkel 31 aufweist. Im Abstand von dem mit dem Ankersteg verbundenen Klemmfedersteg befinden sich fluchtend zueinander in den Klemmfederschenkeln 31 quer zu deren Längserstreckung verlaufende einseitig offene Querschlitze 32, die sich von gleichen Seiten aus in die Federschenkel hineinerstrecken. Durch diese Querschlitze werden beim Abhängen einer mit Ankerhängern ausgerüsteten Tragschiene die an einer Rohbaudecke vormontierten Hängedrähte 15 bei zusammengedrückten Federschenkeln eingeführt und gelangen dann infolge der durch Loslassen der Federschenkel wirksam werdenden Federspannung mit den Schlitzrändern in Klemmlage. Dies bedarf im einzelnen keiner Erläuterung, weil derartige Klemmhalterungen bekannt sind.

Auch bei dem anhand der Fig. 7 bis 10 veranschaulichten Winkelanker 18′ handelt es sich um ein Blechformteil mit einem symmetrisch zu einer Mittellinie 19′ ausgebildeten Ankerkopf 20′, der zwei seitliche Halteabschnitte 21′ besitzt, und mit einem sich auf einer Seite vom Ankerkopf forterstreckenden Ankersteg 22′. Im Unterschied zu dem Ankerhänger nach den Fig. 1 bis 6 sind die sich aus der Ebene des Mittelteils des Ankerkopfs halbkreisbogenförmig forterstreckenden Halteabschnitte 21′ jedoch nicht mit seitlichen Ausklinkungen versehen, sondern die zum Ankersteg 22′ hinweisenden Oberkanten 25′ sind in gleicher Weise wie die vom Ankersteg entfernten Begrenzungen 25 der Ausklinkungen 24 bei dem Ankerhänger 18 bogenförmig ausgebildet und untergreifen bei bestimmungsgemäßer Verwendung die nach einwärts abgekanteten Tragschienen-Randflanschen 14. Auch bei dieser Ausführungsform sind auf der vom Ankersteg 22′ entfernten Seite Füßchen 27′ angeordnet, die sich bei bestimmungsgemäßer Verwendung am Tragschienen-Profilsteg 11 abstützen, so daß der Ankerkopf dann zwischen dem Profilsteg und den einwärts abgekanteten Randflanschen verspannt ist.

Ebenfalls im Unterschied zu dem Ankerhänger 18 ist bei dem Winkelanker 18′ das vom Ankerkopf 20′ entfernte Ende des Ankerstegs 22′ als in der Montagelage abbiegbare Haltelasche 35 ausgebildet und im Abstand vom Ankerkopf mit einer nach der gleichen Seite wie die halbkreisbogenförmigen Halteabschnitte 21′ ausgestellten Zunge 36 ausgerüstet, die etwa in einem der zweifachen Höhe der Profilschenkel 12 der Tragschienen entsprechenden Abstand von der Unterseite des Ankerkopfs angeordnet ist. Im Bereich der ausgestellten Zunge ist das als abbiegbare Haltelasche ausgebildete freie Ende des Ankerstegs 22′ um etwa 45° gegenüber der vom übrigen Ankersteg aufgespannten Ebene abgekantet.

Der Winkelanker 18′ nach den Fig. 7 bis 9 dient zum Anhängen C-förmiger Tragschienen 10′ an die Tragschienen 10 einer bereits abgehängten Unterkonstruktion, die aus den gleichen Tragschienen aufgebaut sein kann. Im Anwendungsfall, der aus Fig. 10 ersichtlich ist, sind zwei Winkelanker mit ihren seitliche Halteabschnitte 21′ aufweisenden Ankerköpfen 20′ innerhalb des an eine Unterkonstruktion anzuhängenden C-förmigen Tragprofils 10′ aufgenommen, wobei die Oberkanten 25′ der seitlichen Halteabschnitte 21′ die nach einwärts abgekanteten Randflanschen 14′ der Tragschiene untergreifen und die unterseitigen Füßchen 26′, 27′ auf dem Profilsteg 11′ der Tragschiene aufstehen. Dadurch ist eine sichere Halterung eines so montierten Winkelankers gewährleistet.

Die in der vorstehend erläuterten Weise mit vormontierten Winkelankern 18′ lagerichtig bestückte Tragschiene 10′ wird dann unterseitig derart zur Anlage an den Tragschienen 10 einer bereits montierten Unterkonstruktion gebracht, daß die Ankerstege der beiden jeweils in einem der Breite der Tragschienen 10 der bereits montierten Unterkonstruktion entsprechenden Abstand voneinander montierten Winkelanker 18′ sich beidseitig der Profilschenkel der zuletzt genannten Tragschiene hocherstrecken. In dieser Lage befinden sich die aus der Ebene der Ankerstege 22′ herausgeformten Zungen 36 auf der Höhe der Oberkanten 13 der bereits abgehängten Tragschienen 10 und eine Festlegung der an dieser Unterkonstruktion abzuhängenden Tragschiene 10′ gelingt in einfacher Weise dadurch, daß die ausgestellten Zungen 36 der Ankerstege 22 auf die Oberkanten 13 der bereits abgehängten Tragschienen 10 aufgeclipt werden. Danach müssen lediglich noch die als abbiegbare Haltelaschen 35 ausgebildeten freien Enden der Ankerstege um die Oberkanten 13 der Tragschiene 10 der Unterkonstruktion herumgebogen werden, um die mit den Winkelankern ausgerüstete C-förmige Tragschiene 10′ lagesicher an den Tragschienen der bereits abgehängten Unterkonstruktion anzuhängen. In Fig. 10 sind die Haltelaschen in gestrichelten Linien vor dem Abbiegen und in vollen Linien nach dem Abbiegen in ihre die Oberkanten der Profilschenkel der Tragschiene 10 übergreifende Haltelage gezeigt.

## Patentansprüche

1. Vorrichtung zum Abhängen C-förmiger Tragschienen (10, 10'), insbesondere Ankerhänger, Winkelanker oder dergleichen, mit einem in der Montagelage in Querstellung zur Längsrichtung einer Tragschiene (10, 10') zwischen deren sich in Parallellage vom Tragschienen-Profilsteg (11, 11') forterstreckenden Profilschenkeln (12, 12') sitzenden Ankerkopf (20, 20'), der mit aus der von seinem Mittelteil aufgespannten Ebene nach derselben Seite herausgeformten, in der Montagelage die an den vom Profilsteg (11, 11') entfernten Längskanten (13) der Profilschenkel (12, 12') längsverlaufend einwärts abgekanteten Randflanschen (14, 14') der Tragschiene (10, 10') hintergreifenden Halteabschnitten (21, 21') und mit auf dem Tragschienen-Profilsteg (11, 11') aufstehenden Stützlaschen versehen ist, und mit einem sich auf einer Seite (der Offenseite der Tragschiene (10, 10')) vom Ankerkopf (20, 20') forterstreckenden Ankersteg (22, 22'), wobei die vom Ankersteg (22, 22') abgewandten Enden der Halteabschnitte (21, 21') in der Montagelage die auf dem Tragschienen-Profilsteg (11, 11') aufstehenden Stützlaschen bilden, dadurch gekennzeichnet,
daß die seitlichen Halteabschnitte (21, 21') etwa halbkreisbogenförmig aus der Ebene des Ankerkopfmittelteils herausgeformt sind und mit nach der zum Ankersteg (22, 22') hinweisenden Seite gekrümmten, in der Montagelage die Tragschienen-Randflanschen (14, 14') hintergreifenden Halteflächen (25, 25') versehen sind.

2. Vorrichtung nach Anspruch 1, dadurch gekennzeichnet, daß die Erstreckung der Halteabschnitte (21) in Richtung des Ankerstegs (22) größer ist als die Höhe der Profilschenkel (12) der abzuhängenden Tragschienen (10) und daß die Halteabschnitte mit seitlichen Ausklinkungen (24) versehen sind, deren vom Ankersteg entfernte Begrenzungen (25) die Tragschienen-Randflanschen (14) in der Montagelage hintergreifen.

3. Vorrichtung nach Anspruch 1 oder 2, dadurch gekennzeichnet, daß der Ankerkopf (20, 20') und/oder die Halteabschnitte (21, 21') auf der vom Ankersteg (22, 22') entfernten Seite mit Füßchen (26, 27; 26', 27') versehen sind, die in der Montagelage auf dem Tragschienen-Profilsteg (11, 11') aufstehen.

4. Vorrichtung nach einem der Ansprüche 1 bis 3, dadurch gekennzeichnet, daß der vom Ankerkopf (20') entfernte Endabschnitt des Ankerstegs (22') als abbiegbare Haltelasche (35) ausgebildet und in einem der Höhe der Tragschienen-Profilschenkel (12) entsprechenden Abstand von den seitlichen Halteabschnitten (21') mit einer quer zur Ankerstegerstreckung nach der Seite der Halteabschnitte (21) herausgeformten Federzunge (36) versehen ist.

## Claims

1. Device for the suspension of C-shaped support rails (10, 10'), especially tie hangers, angle ties or the like, with a tie head (20, 20'), which in the assembled position is seated in transverse setting to the longitudinal direction of a support rail (10, 10') and between the profile limbs (12, 12') thereof extending away in parallel attitude from the carrier rail profile web (11, 11') and which is provided with retaining portions (21, 21'), which are shaped out from the plane spanned by its middle part and towards the same side and which in the assembled position engage behind the inwardly angled edge flanges (14, 14') of the carrier rail (10, 10'), which flanges extend lengthwise of those longitudinal edges (13) of the profile limbs (12, 12') which are remote from the profile web (11, 11'), and further provided with support bars standing on the profile web (11, 11') of the support rail , and with a tie web (22, 22') extending away on one side (the open side of the support rail (10, 10')) from the tie head (20, 20'), wherein those ends of the retaining portions (21, 21') which are remote from the tie web (22, 22') form, in the assembled position, the support bars standing on the profile web (11, 11') of the support rail , characterised thereby, that the lateral retaining portions (21, 21') are shaped out approximately semicircularly from the plane of the middle part of-the tie head and are provided with retaining surfaces (25, 25'), which are curved towards the side facing towards the tie web (22, 22') and in the assembled position engage behind the edge flanges (14, 14') of the support rail .

2. Device according to claim 1, characterised thereby that the reach of the retaining portions (21) in the direction of the tie web (22) is greater than the height of the profile limbs (12) of the support rail (10) to be suspended and that the retaining portions are provided with lateral block-nuts (24), the boundaries (25) of which remote from the tie web engage behind the edge flanges (14) of the support rail in the assembled state.

3. Device according to claim 1 or 2, characterised thereby that the tie head (20, 20') and/or the retaining portions (21, 21') are provided on the side remote from the tie web (22, 22') with feet (26, 27; 26', 27'), which stand on the profile web (11, 11') of the support rail in the assembled position.

4. Device according to one of claims 1 to 3, characterised thereby that that end portion of the tie web (22') which is remote from the tie head (20') is constructed as a bendable retaining strap (35) and is provided at a spacing, which corresponds to the height of the profile limbs (12) of the support rail , from the lateral retaining portions (21') with a spring tongue (36) which is shaped out transversely to the tie web direction and towards the side of the retaining portions (21).

## Revendications

1. Dispositif pour suspendre des profilés-supports en forme de C (10, 10'), en particulier des ancrages de suspension, des cornières d'ancrage ou analogues, comportant une tête d'ancrage (20, 20') logée, en position de montage, en position transversale par rapport à la direction longitudinale d'un profilé-support (10, 10'), entre les branches de profilé (12, 12'), qui s'étendent parallèlement à partir de l'âme (11, 11') du profilé-support, tête d'ancrage qui est pourvue de segments de fixation (21, 21'), ressortant, à partir du plan défini par sa partie centrale, vers le côté de cette dernière et qui, en position de montage, maintient par l'arrière les ailes marginales (14, 14'), repliées vers l'intérieur en courant longitudinalement contre les arêtes longitudinales (13), opposées à l'âme des profilés (11, 11'), des branches de profilé (12, 12'), du profilé-support (10, 10'), et de pattes de fixation se dressant sur l'âme (11, 11') des profilés-supports, et comportant une âme d'ancre (22, 22'), s'étendant sur un côté (le côté ouvert du profilé-support 10, 10') à partir de la tête d'ancrage (20, 20'), les extrémités des segments de fixation (21, 21') opposées à l'âme d'ancre (22, 22') formant en position de montage les pattes de soutènement se dressant sur l'âme (11, 11') des profilés-supports, caractérisé en ce que les segments de fixation latéraux (21, 21') ressortent, approximativement en demi-cercle, à partir du plan de la partie centrale de la tête d'ancrage, et sont pourvus de surfaces de fixation (25, 25'), incurvées vers le côté dirigé vers l'âme d'ancre (22, 22') et maintenant par l'arrière, en position de montage, les ailes marginales (14, 14') des profilés-supports.

2. Dispositif selon la revendication 1, caractérisé en ce que l'étendue des segments de fixation (21), dans la direction de l'âme d'ancre (22), est supérieure à la hauteur des branches (12) des profilés-supports (10) à suspendre, et que les segments de fixation sont pourvus d'encoches latérales (24), dont les délimitations (25), opposées à l'âme d'ancre, maintiennent par l'arrière, en position de montage, les ailes marginales (14) des profilés-supports.

3. Dispositif selon la revendication 1 ou 2, caractérisé en ce que la tête d'ancrage (20, 20') et/ou les segments de fixation (21, 21') sont, sur le côté opposé à l'âme d'ancre (22, 22'), pourvues de pieds (26, 27 ; 26', 27') qui en position de montage se dressent sur l'âme (11, 11') des profilés-supports.

4. Dispositif selon l'une des revendications 1 à 3, caractérisé en ce que le segment terminal, opposé à la tête d'ancrage (20') de l'âme d'ancre (22'), est conçu comme une patte de fixation pliable (35) et, à une distance par rapport aux segments de fixation latéraux (21') correspondant à la hauteur des branches (12) des profilés-supports, est pourvu d'une languette élastique (36), ressortant, perpendiculairement à l'étendue de l'âme d'ancre, vers le côté des segments de fixation (21).
